# FASCICULE DE BREVET EUROPEEN

(11) **EP 1 743 995 B1**
(45) Date de publication et mention de la délivrance du brevet: **22.06.2011**
(21) Numéro de dépôt: 06352013.4
(22) Date de dépôt: 07.07.2006
(51) Int. Cl.: E05C 9/00, E06B 3/263

(54) **OUVERTURE COMPORTANT UNE SERRURE A TETIERE METALLIQUE ENCASTREE DANS UN PROFILE A RUPTURE DE PONT THERMIQUE**
ÖFFNUNG MIT EINEM IN EIN PROFIL MIT UNTERBROCHENER WÄRMEBRÜCKE EINGELASSENEN METALLISCHEN TREIBSTANGENVERSCHLUSS
Opening with a metallic fitting, embedded in a metal section comprising a ruptured thermal bridge

(30) Priorité: 13.07.2005 FR 0507501
(43) Date de publication de la demande: 17.01.2007
(73) Titulaire: NORSK HYDRO a.s.a., 0240 Oslo (NO)
(72) Inventeur: Fromentin, Eric, 31190 Mauressac (FR); Blanpied, Jean-François, 31450 Baziege (FR)
(74) Mandataire: Morelle, Guy Georges Alain

(56) Documents cités:
- EP-A- 0 785 334
- EP-A- 0 943 769
- GB-A- 2 384 511

## Description

La présente invention se rapporte à toute ouverture de type porte, porte-fenêtre, ou analogue, comportant une serrure dotée d'une têtière métallique, encastrée dans un profilé à rupture de pont thermique comportant un profilé extérieur, un profilé intérieur par définition thermiquement conducteurs, essentiellement métalliques, et des moyens isolants de liaison pour une liaison rigide entre lesdits profilés intérieur et extérieur.

L'art antérieur enseigne une telle ouverture. On connaît par exemple un mode de réalisation tel qu'illustré sur la figure 1 de manière schématique, qui représente une coupe transversale d'un montant de porte 1, comportant une serrure 2 dotée d'une têtière 3 métallique, encastrée dans un profilé 4 à rupture de pont thermique comportant un profilé extérieur 5, un profilé intérieur 6 et des moyens isolants de liaison 7, 8 pour une liaison rigide entre les profilés intérieur 6 et extérieur 5. La serrure 2 est encastrée dans l'ouvrant 9, et le pêne 10 de la serrure 2 est prévu pour se loger dans une gâche 11 du dormant 12. La serrure 2 est fixé dans le profilé 4 par l'intermédiaire de sa têtière 3 au moyen de vis 13, en général deux vis, dont la tête est noyée dans l'épaisseur de la têtière, en prise dans une barrette isolante 7 comme représenté, du fait de la position sensiblement centrale de la serrure et des moyens isolants de liaison 7, 8 constituant la rupture de pont thermique. Un tel montage présente un inconvénient essentiel en ce que la têtière métallique rétablit un pont thermique local entre le profilé extérieur 5 et le profilé intérieur 6. Un deuxième inconvénient important du montage décrit ci-dessus réside dans le fait que la fixation de la serrure 2 tombe dans la zone des moyens de rupture de pont thermique du profilé 4 dans lequel elle est encastrée, ce qui ne confère pas à cette fixation les meilleures qualités du fait que ces moyens restent peu résistants devant les profilés 5, 6 eux-mêmes.

On connaît en outre le document GB 2 384 511 qui se rapporte à une ouverture de type porte, porte-fenêtre, ou analogue, comportant :
- une serrure dotée d'une têtière métallique, encastrée dans un profilé à rupture de pont thermique comportant un profilé extérieur, un profilé intérieur et des moyens isolants de liaison pour une liaison rigide entre lesdits profilés intérieur et extérieur,
- une rainure, dite "euro-rainure", formée dans les moyens isolants de liaison entre lesdits profilés intérieur et extérieur, et destinée à loger la têtière de la serrure.

Une telle ouverture permet de supprimer le pont thermique crée par une têtière fixée sur les profilés extérieur et intérieur du profilé à rupture de pont thermique, mais présente un inconvénient majeur qui est de procéder à la fixation de la serrure sur des pièces dont la résistance est faible du fait de leur fonction isolante, en général des pièces plastiques. Ainsi, une telle solution n'est pas satisfaisante d'un point de vue de la tenue mécanique. En outre, une telle ouverture minimise les moyens isolants assumant la fonction de rupture de pont thermique dans la zone de fixation de la têtière en diminuant les distances séparant les parties métalliques intérieure et extérieure dans cette zone. D'où une diminution des performances de la rupture de pont thermique dans la zone de la têtière. En outre, d'une manière générale, les moyens isolants reliant les profilés intérieur et extérieur métalliques d'un profilé à rupture de pont thermique, sont réalisés dans un matériau de type polyamide chargé en fibres de verre afin de réunir des performances d'isolation et de tenue mécanique. Le chargement de la matière plastique en fibres réduit les performances d'isolation, ce qui vient affaiblir encore l'isolation dans la zone de la têtière selon ce document. Ainsi, une telle solution n'est également pas satisfaisante d'un point de vue de l'isolation thermique.

La présente invention vise à pallier ces inconvénients et à apporter d'autres avantages. Plus précisément, elle consiste en une ouverture de type porte, porte-fenêtre, ou analogue selon la revendication 1.

Le montage proposé selon l'invention permet de garantir la continuité de la rupture de pont thermique dans la zone de fixation de la serrure. En outre, grâce à l'interposition des moyens d'appui isolants entre la têtière et le profilé à rupture de pont thermique, établissant une liaison thermiquement isolante entre les deux profilés intérieur et extérieur, le montage de la serrure permet de bénéficier de l'appui solide sur les profilés extérieur et intérieur du profilé à rupture de pont thermique. En outre, la solution selon la demande examinée permet de conserver les qualités d'isolation thermique dans la zone de fixation de la têtière, en dissociant les moyens d'appui isolants interposés entre la têtière et le profilé à rupture de pont thermique d'une part, et les moyens isolants de liaison pour une liaison rigide entre lesdits profilés intérieur et extérieur d'autre part. Les moyens d'appui isolants interposés entre la têtière métallique et les deux profilés extérieur et intérieur du profilé à rupture de pont thermique peuvent ainsi être réalisés dans une matière plastique différente de celle constitutive des moyens isolants de liaison pour une liaison rigide entre les profilés intérieur et extérieur, par exemple une matière plastique non chargée, donc plus performante en terme d'isolation thermique que la même matière plastique chargée de fibres.

Selon une caractéristique avantageuse, les moyens de fixation de la serrure via ladite têtière comportent des moyens en prise sur l'un au moins des profilés extérieur et intérieur du profilé à rupture de pont thermique.

Cette caractéristique permet avantageusement d'éviter une fixation en prise sur les moyens isolant du profilé à rupture de pont thermique d'une manière générale moins résistants que les profilés extérieur et intérieur essentiellement métalliques du profilé à rupture de pont thermique.

Selon une caractéristique avantageuse, les moyens de fixation de la serrure via ladite têtière comportent :
- des moyens de positionnement de la serrure, coulissant le long du profilé à rupture de pont thermique, conférant un moyen de réglage de la position de la serrure le long dudit profilé à rupture de pont thermique,
- des moyens de liaison rigide desdits moyens de positionnement de la serrure, via la têtière, le long du profilé à rupture de pont thermique.

Cette caractéristique permet avantageusement un réglage en hauteur de la serrure, notamment par rapport à la partie correspondante de celle-ci fixée par exemple dans le dormant de l'ouverture.

Selon une caractéristique avantageuse, les moyens d'appui isolants coopèrent avec les moyens de positionnement de la serrure, en vue de conférer un moyen de réglage de la position de la serrure le long dudit profilé à rupture de pont thermique, établissant une liaison thermiquement isolante entre les deux profilés intérieur et extérieur du profilé à rupture de pont thermique, quelle que soit la position de la serrure par rapport à ce dernier.

Selon une caractéristique avantageuse, les moyens d'appui isolants sont solidaires des moyens de positionnement de la serrure, et coulissants le long du profilé à rupture de pont thermique avec ces derniers.

Selon une caractéristique avantageuse, les moyens de liaison rigide desdits moyens de positionnement de la serrure le long du profilé à rupture de pont thermique comportent au moins une liaison de type vis-écrou, conférant une liaison rigide par adhérence de la serrure le long du profilé à rupture de pont thermique.

Selon une caractéristique avantageuse, au moins un des éléments de ladite liaison de type vis-écrou est lié au profilé à rupture de pont thermique selon une liaison comportant un degré de liberté en translation suivant la longueur du profilé à rupture de pont thermique.

Selon une caractéristique avantageuse, ledit au moins un des éléments de ladite liaison de type vis-écrou est un écrou adoptant une forme de bride, prisonnier dans une rainure du profilé à rupture de pont thermique, et mobile dans celle-ci le long du profilé.

Selon une caractéristique avantageuse, les moyens d'appui isolants et les moyens de fixation de la serrure via ladite têtière coopèrent entre eux en vue de permettre un déplacement simultané des moyens d'appui isolants, des moyens de fixation de la têtière, et de la serrure, afin de permettre un réglage de la position de la serrure le long du profilé à rupture de pont thermique.

Selon une caractéristique avantageuse, ledit au moins un des éléments de ladite liaison de type vis-écrou est solidaire desdits moyens de positionnement de la serrure via une liaison par emboîtement comportant au moins un degré de liberté en translation dans l'axe de la liaison de type vis-écrou.

Selon une caractéristique avantageuse, ledit profilé à rupture de pont thermique est un profilé constitutif de l'ouvrant de l'ouverture.

D'autres caractéristiques et avantages apparaîtront à la lecture qui suit d'un exemple de mode de réalisation d'une ouverture selon l'invention, accompagnée des dessins annexés, exemple donné à titre illustratif non limitatif.
La figure 1 représente de manière schématique et partielle une coupe transversale dans la zone de la serrure, du montant du châssis d'une ouverture de l'art antérieur, comportant une serrure dotée d'une têtière métallique, encastrée dans un profilé à rupture de pont thermique comportant un profilé extérieur, un profilé intérieur et des moyens isolants de liaison pour une liaison rigide entre lesdits profilés intérieur et extérieur.
La figure 2 représente de manière schématique et partielle une coupe similaire pour une ouverture selon l'invention.
La figure 3 représente une vue suivant F partielle de la figure 2.

L'ouverture 101 dotée d'une fermeture, représentée sur la figure 2, est du type porte, porte-fenêtre, ou analogue et comporte :
- une serrure 102 dotée d'une têtière 103 métallique, encastrée dans un profilé 104 à rupture de pont thermique comportant un profilé extérieur 105, un profilé intérieur 106 et des moyens isolants de liaison 107, 108 pour une liaison rigide entre les profilés intérieur 106 et extérieur 105,
- des moyens de fixation 115 de la serrure 102 sur le profilé 104 à rupture de pont thermique, via la têtière 103,
- des moyens d'appui isolants 116 interposés entre la têtière 103 et le profilé 104 à rupture de pont thermique dans lequel la serrure 102 est logée et fixée, établissant une liaison thermiquement isolante entre les deux profilés intérieur 106 et extérieur 105 du profilé à rupture de pont thermique.

Sur la figure 2, l'ouverture 101 de type porte s'ouvre de l'intérieur vers l'extérieur, l'inverse pouvant être appliqué indifféremment par rapport à l'invention. En outre, la serrure 102 a été représentée de manière symbolique par un volume d'encombrement simple encastré dans le profilé 104, de forme rectangulaire dans la représentation de dessus de la figure 2. La serrure 102 adoptera toute forme conventionnelle appropriée et encastrable dans le profilé 104, et le logement effectué à cet effet dans ce profilé sera réalisé de manière à ne pas rétablir, dans la partie encastrée de la serrure, un pont thermique entre les profilés extérieur 105 et intérieur 106. La têtière 103 est solidaire de la serrure 102 et permet la fixation de cette dernière sur le profilé 104 via au moins un trou 122, de préférence deux trous 122, réalisés dans la têtière, comme représenté sur la figure 2.

Il est à noter que sur la figure 2, la partie fixe du châssis de l'ouverture 101 est représentée par un profilé fixe à rupture de pont thermique constitutif du dormant 112. Le dormant 112 sera muni d'une gâche (non représentée) appropriée de toute manière connue, de préférence assurant une continuité de la rupture de pont thermique sur le dormant, pour loger le pêne 110 de la serrure 102.

Il est également à noter que sur la figure 2, la partie mobile du châssis de l'ouverture 101 est représentée par le profilé 104 mobile à rupture de pont thermique constitutif de l'ouvrant 109. Le profilé 104 est un profilé de type connu dans son ensemble en ce qu'il comporte deux barrettes 107 et 108 pour la rupture de pont thermique entre le profilé extérieur 105 et le profilé intérieur 106, la barrette 107 la plus proche du champ de l'ouvrant étant qualifiée de barrette extérieure et la barrette 108 la plus éloignée du champ de l'ouvrant de barrette intérieure. Le profilé 104 comporte des particularités en rapport avec l'invention qui seront décrites plus loin.

Il est enfin à noter que dans le but de simplifier les dessins, les joints de l'ouverture 101 n'ont pas été représentés sur la figure 2. Ces joints sont de type connu, par exemple comme ceux représentés sur la figure 1.

Les moyens de fixation 115 de la serrure 102 via la têtière 103 comportent avantageusement des moyens en prise sur chacun des profilés extérieur 105 et intérieur 106 du profilé 104 à rupture de pont thermique, comme cela va être expliqué plus loin.

Les moyens de fixation 115 de la serrure 102 via la têtière 103 comportent avantageusement :
- des moyens de positionnement 117 de la serrure 102 coulissant le long du profilé 104 à rupture de pont thermique, conférant un moyen de réglage de la position de la serrure 102 le long de ce profilé 104 à rupture de pont thermique, ce moyen de réglage permettant d'affiner la position de la serrure 102 le long du profilé 104, dans le jeu laissé par l'ouverture de passage de la serrure 102 à travers la barrette isolante 107, en regard de la gâche (non représentée) placée dans le dormant 112, avant de procéder à la fixation définitive de la serrure 102 sur l'ouvrant 109 comme expliqué plus loin,
- des moyens de liaison rigide 118 des moyens de positionnement 117 de la serrure 102, via la têtière 103, le long du profilé 104 à rupture de pont thermique.

Les moyens de positionnement 117 de la serrure 102 adoptent par exemple la forme d'un profilé 120, comme représenté sur la figure 3, réalisé dans une matière isolante rigide, par exemple une matière plastique, dont la section transversale adopte une forme générale de U, les parties supérieures des deux branches du U comportant respectivement un épaulement longitudinal 119 supérieur s'étendant latéralement vers l'extérieur du U pour servir de moyens d'appui 116 de la têtière 103 de la serrure 102, la têtière 103 étant ainsi avantageusement encastrée entre les branches du U, dans la partie supérieure de celles-ci, comme représenté sur la figure 2. Les parties supérieures des deux branches du U du profilé 120 comportent respectivement un épaulement longitudinal 121 inférieur s'étendant latéralement vers l'extérieur du U, en regard des épaulements supérieurs 119 respectivement, en vue de fournir un appui du profilé 120, et en conséquence de la serrure 102, sur chacun des profilés 105 et 106 du profilé 104 à rupture de pont thermique. La base du U formé par le profilé 120 est encastrée entre les profilé extérieur 105 et intérieur 106, et le profilé 120 est ainsi avantageusement guidé en translation entre ces derniers. Le profilé 120 sera munie d'une ouverture 123 de dimensions suffisantes pour le passage de la partie encastrée dans le profilé de la serrure 102; il n'est pas nécessaire de laisser du jeu entre la serrure 102 et l'ouverture 123 car le profilé 120 se déplace avec la serrure 102 le long du profilé 104 à rupture de pont thermique à l'intérieur de l'espace libre laissé par l'ouverture réalisée dans la barrette 107 extérieure de ce dernier, cette dernière ouverture étant réalisée en sorte de permettre un réglage de la position de la serrure si nécessaire. La serrure peut être centrée dans le profilé 120 soit entre les parties supérieures des branches du U, soit dans l'ouverture 123 réalisée dans le profilé 120.

Ainsi, les moyens d'appui isolants 116 coopèrent avec les moyens de positionnement 117 de la serrure 102, en vue de conférer un moyen de réglage de la position de la serrure 102 le long du profilé 104 à rupture de pont thermique, établissant une liaison thermiquement isolante entre les deux profilés intérieur 106 et extérieur 105 du profilé 104 à rupture de pont thermique, quelle que soit la position de la serrure 102 par rapport à ce dernier. Les champs longitudinaux de la têtière 103 font avantageusement bordés par les parties supérieures des branches du U du profilé 120 afin de garantir une bonne isolation thermique et éventuellement comme dit plus haut, un positionnement latéral de la serrure 102. Il sera noté que les moyens d'appui isolants 116 sont dans l'exemple représenté, solidaires des moyens de positionnement 117 de la serrure 102, et coulissants de ce fait le long du profilé 104 à rupture de pont thermique avec ces derniers.

Comme représenté dans l'exemple, les moyens de liaison rigide 118 des moyens de positionnement 117 de la serrure 102 le long du profilé 104 à rupture de pont thermique comportent avantageusement au moins une liaison 124 de type vis-écrou, de préférence au moins deux liaisons 124 placées aux deux extrémités de la têtière 103 respectivement, conférant une liaison complète rigide par adhérence de la serrure 102 le long du profilé 104 à rupture de pont thermique, comme cela va être expliqué ci-dessous. Un des éléments des deux liaisons 124 de type vis-écrou, par exemple les écrous 125, est lié au profilé 104 à rupture de pont thermique selon une liaison comportant un degré de liberté en translation suivant la longueur du profilé. Par degré de liberté en translation, on entend ici une possibilité de déplacement en translation des écrous 125 le long du profilé 104 avant la fixation de la serrure 102, c'est à dire avant le serrage des écrous 125, lesquels, une fois serrés, se trouvent fixés rigidement au profilé 104. Les écrous 125 adoptent à cet effet chacun par exemple une forme de bride en U, s'emboîtant localement sur la base du U formé par le profilé 120 et à l'extérieur de celle-ci, comme représenté sur les figures 2 et 3, les écrous 125 étant prisonniers dans une rainure 126 du profilé 104 à rupture de pont thermique, et mobiles dans celle-ci le long du profilé 104. La rainure 126 est avantageusement formée par deux encoches en vis-à-vis réalisées respectivement dans les profilés extérieur 105 et intérieur 106 du profilé 104, en sorte que chacun des profilés 105 et 106 se trouve pris entre le profilé 120, plus exactement les épaulements inférieurs 121 de ce dernier, et les parties d'extrémités des branches de chaque écrou-bride 125 en forme de U. Les zones des profilés 105 et 106 respectivement en prises entre le profilé 120 et les écrou-brides 125 sont constituées par exemple par deux nervures 127, 128 en vis à vis et s'étendant respectivement l'une vers l'autre à partir des profilés 105 et 106, comme représenté sur la figure 2.

Chaque écrou-bride 125 est de préférence solidaire des moyens de positionnement 117 de la serrure 102 via une liaison 130 par emboîtement comportant au moins un degré de liberté en translation dans l'axe de la liaison 124 vis-écrou, avant serrage de la liaison 124 vis-écrou. Ce degré de liberté en translation peut être obtenu par un pion 133 saillant formé à l'intérieur de la base du U de l'écrou-bride 125, adapté à pénétrer dans un trou 132 correspondant réalisé dans le profilé 120. Un trou 132 est réalisé dans le profilé 120 en face de chaque trou de la têtière 103 destiné à loger une vis 131 de fixation qui doit se visser dans un écrou-bride 125.

Un èxèmple de mise en prise de la serrure 102 sur les deux profilés extérieur 105 et intérieur 106 du profilé à rupture de pont thermique s'effectue avantageusement de la manière suivante :
- les écrous 125 sont insérés dans le profilé 104, plus particulièrement dans la rainure 126 de celui-ci prévue à cet effet, et le profilé 120 isolant de positionnement de la serrure 102 est emboîté sur les écrous 125 via les pions 133,
- l'ensemble écrous 125 et profilé 120 est glissé le long du profilé 104 jusqu'à l'ouverture réalisée dans la barrette 107 du profilé 104 pour le passage de la serrure 102,
- la serrure 102 avec sa têtière 103 est ensuite mise en place dans le profilé 120 de positionnement, et les vis 131 sont mises en place, approchées et serrées légèrement de sorte que la serrure 102 puisse se déplacer le long du profilé sous l'effort d'un opérateur, en frottant sur celui-ci,
- dans cette état, la position de la serrure 102 est affinée pour être accordée avec la position de la gâche le cas échéant, puis les vis 131 sont serrées complètement, la serrure 102 étant alors fixée rigidement par adhérence contre les profilés 105 et 106; à cet effet, le serrage des vis 131 doit permettre un blocage des nervures 127 du profilé 104, en prise entre la têtière 103, via le profilé 120, et les écrou-brides 125.

Ainsi, comme expliqué ci-dessus, les moyens d'appui isolants 116 et les moyens de fixation 115 de la serrure via la têtière 103 coopèrent avantageusement entre eux en vue de permettre un déplacement simultané des moyens d'appui isolants 116, des moyens de fixation 115 de la têtière 103, et de la serrure 102, afin de permettre un réglage de la position de la serrure 102 le long du profilé 104 à rupture de pont thermique.

L'ouverture selon l'invention peut être appliquée à toute ouverture utilisant des profilés à rupture de pont thermique, munie d'une fermeture à serrure dotée d'une têtière métallique.

## Revendications

1. Ouverture (101) de type porte, porte-fenêtre, ou analogue, comportant une serrure (102) dotée d'une têtière (103) métallique, encastrée dans un profilé (104) à rupture de pont thermique comportant un profilé extérieur (105), un profilé intérieur (106) et des moyens isolants (107, 108) de liaison pour assurer une liaison rigide entre lesdits profilés intérieur et extérieur, les deux profilés extérieur (105) et intérieur (106) et les moyens isolants (107, 108) de liaison formant ensemble le profilé (104) à rupture de pont thermique,
***caractérisée en ce que*** l'ouverture comprend en outre :
- des moyens de fixation (115) de la serrure sur ledit profilé (104) à rupture de pont thermique, via ladite têtière,
- des moyens d'appui (116) isolants, distincts desdits moyens isolants (107, 108) de liaison pour assurer une liaison rigide entre lesdits profilés intérieur et extérieur, interposés entre ladite tétière (103) métallique et les deux profilés extérieur (105) et intérieur (106) du profilé (104) à rupture de pont thermique dans lequel la serrure est logée et fixée, les moyens d'appui (116) isolants ayant pour fonction essentielle d'assurer la rupture de pont thermique entre ladite têtière (103) métallique et ledit profilé (104).

2. Ouverture suivant la revendication 1, ***caractérisée en ce que*** les moyens de fixation (115) de la serrure (102) via ladite têtière (103) comportent des moyens (120, 125) en prises sur l'un au moins des profilés extérieur (105) et intérieur (106) du profilé (104) à rupture de pont thermique.

3. Ouverture suivant la revendication 1 ou 2, ***caractérisée en ce que*** les moyens de fixation (115) de la serrure (102) via ladite têtière (103) comportent :
- des moyens de positionnement (117) de la serrure, coulissant le long du profilé à rupture de pont thermique, conférant un moyen de réglage de la position de la serrure le long dudit profilé à rupture de pont thermique,
- des moyens de liaison (118) rigide desdits moyens de positionnement de la serrure, via la têtière, le long du profilé (104) à rupture de pont thermique.

4. Ouverture suivant la revendication 3, ***caractérisée en ce que*** lesdits moyens d'appui (116) isolants ayant pour fonction essentielle d'assurer la rupture de pont thermique entre ladite têtière (103) métallique et ledit profilé (104), coopèrent avec les moyens de positionnement (117) de la serrure (102), en vue de conférer un moyen de réglage de la position de la serrure le long dudit profilé (104) à rupture de pont thermique, établissant une liaison thermiquement isolante entre les deux profilés intérieur (106) et extérieur (105) du profilé à rupture de pont thermique, quelle que soit la position de la serrure par rapport à ce dernier.

5. Ouverture suivant la revendication 4, ***caractérisée en ce que*** les moyens d'appui (116) isolants ayant pour fonction essentielle d'assurer la rupture de pont thermique entre ladite têtière (103) métallique et ledit profilé (104), sont solidaires des moyens de positionnement (117) de la serrure (102), et coulissants le long du profilé (104) à rupture de pont thermique avec ces derniers.

6. Ouverture suivant l'une quelconque des revendications 3 à 5, ***caractérisée en ce que*** les moyens de liaison (118) rigide desdits moyens de positionnement (117) de la serrure (102) le long du profilé (104) à rupture de pont thermique comportent au moins une liaison (124) de type vis-écrou, conférant une liaison rigide par adhérence de la serrure (102) le long du profilé à rupture de pont thermique.

7. Ouverture suivant la revendication 6, ***caractérisée en ce qu'***au moins un (125) des éléments de ladite liaison (124) de type vis-écrou est lié au profilé (104) à rupture de pont thermique selon une liaison comportant un degré de liberté en translation suivant la longueur dudit profilé (104) à rupture de pont thermique.

8. Ouverture suivant la revendication 7, ***caractérisée en ce que*** ledit au moins un des éléments (125, 131) de ladite liaison (124) de type vis-écrou est un écrou (125) adoptant une forme de bride, prisonnier dans une rainure (126) du profilé (104) à rupture de pont thermique, et mobile dans celle-ci le long du profilé.

9. Ouverture suivant l'une des revendications 1 à 8, ***caractérisée en ce que*** lesdits moyens d'appui (116) isolants ayant pour fonction essentielle d'assurer la rupture de pont thermique entre ladite têtière (103) métallique et ledit profilé (104), et lesdits moyens de fixation (115) de la serrure (102) via ladite têtière (103) coopèrent entre eux en vue de permettre un déplacement simultané desdits moyens d'appui (116) isolants ayant pour fonction essentielle d'assurer la rupture de pont thermique entre ladite têtière (103) métallique et ledit profilé (104), des moyens de fixation (115) de la têtière, et de la serrure, afin de permettre un réglage de la position de la serrure le long du profilé (104) à rupture de pont thermique.

10. Ouverture suivant la revendication 7 ou 8, et les revendications 3 et 9, ***caractérisée en ce que*** ledit au moins un (125) des éléments (125, 131) de ladite liaison (124) de type vis-écrou est solidaire desdits moyens de positionnement (117) de la serrure (102) via une liaison (130) par emboîtement comportant au moins un degré de liberté en translation dans l'axe de la liaison de type vis-écrou.

11. Ouverture suivant l'une quelconque des revendications 1 à 10, ***caractérisée en ce que*** ledit profilé (104) à rupture de pont thermique est un profilé constitutif de l'ouvrant (109) de l'ouverture (101).

## Claims

1. Opening (101) of the door type or French-window type and the like, including a lock (102) with a metal faceplate (103), embedded in a section (104) with thermal bridge rupture having an outer section (105), an inner section (106) and insulating connection means (107, 108) for providing a rigid connection between the said inner and outer sections, the two outer (105) and inner (106) sections and the insulating connection means (107, 108) together forming the section (104) with thermal bridge rupture.
***characterised in that*** the opening additionally includes:
- means of fixing (115) the lock on the said section (104) with thermal bridge rupture, via the said faceplate,
- insulating support unit (116), distinct from the said insulating connection means (107, 108) for providing a rigid connection between the said inner and outer sections, interposed between the said metallic faceplate (103) and the two outer (105) and inner (106) sections of the section (104) with thermal bridge rupture wherein the lock is housed and fixed, the insulating support unit (116) having the essential function of providing the thermal bridge rupture between the said metallic faceplate (103) and the said section (104).

2. Opening according to claim 1, ***characterised in that*** the means of fixing (115) the lock (102) via the said faceplate (103) include means (120, 125) connected to at least one of the outer (105) and inner (106) sections of the section (104) with thermal bridge rupture.

3. Opening according to claim 1 or 2, ***characterised in that*** the means of fixing (115) the lock (102) via the said faceplate (103) include:
- means of positioning (117) the lock, sliding along the section with thermal bridge rupture, providing a means of adjusting the position of the lock along the said section with thermal bridge rupture,
- means of rigidly connecting (118) the said means of positioning the lock, via the faceplate, along the section (104) with thermal bridge rupture.

4. Opening according to claim 3, ***characterised in that*** the said insulating support unit (116) having the essential function of providing the thermal bridge rupture between the said metallic faceplate (103) and the said section (104), cooperate with the means of positioning (117) the lock (102), so as to provide a means of adjusting the position of the lock along the said section (104) with thermal bridge rupture, establishing a thermally insulating connection between the two inner (106) and outer (105) sections of the section with thermal bridge rupture, irrespective of the position of the lock in relation to the latter.

5. Opening according to claim 4, **characterised in that** the insulating support unit (116) having the essential function of providing the thermal bridge rupture between the said metallic faceplate (103) and the said section (104), are integral with the means of positioning (117) the lock (102), and slidable along the section (104) with thermal bridge rupture with the latter.

6. Opening according to any one of claims 3 to 5, **characterised in that** the means of rigidly connecting (118) the said means of positioning (117) the lock (102) along the section (104) with thermal bridge rupture include at least one connection (124) of the screw-and-nut type, providing a rigid connection by adherence of the lock (102) along the section with thermal bridge rupture.

7. Opening according to claim 6, ***characterised in that** at* least one (125) of the elements of the said connection (124) of the screw-and-nut type is connected to the section (104) with thermal bridge rupture by a connection having a degree of freedom in translation along the length of the said section (104) with thermal bridge rupture.

8. Opening according to claim 7, ***characterised in that*** at least one of the said elements (125, 131) of the said connection (124) of the screw-and-nut type is a nut (125) having the form of a flange captive in a groove (126) of the section (104) with thermal bridge rupture, and mobile in the latter along the section.

9. Opening according to any one of claims 1 to 8, ***characterised in that*** the said insulating support unit (116) having the essential function of providing the thermal bridge rupture between the said metallic faceplate (103) and the said section (104), and the said means of fixing (115) the lock (102) via the said faceplate (103) cooperate between them so as to allow a simultaneous movement of the said insulating support unit (16) having the essential function of providing the thermal bridge rupture between the said metallic faceplate (103) and the said section (104), of the means of fixing (115) the faceplate, and of the lock, thereby enabling an adjustment of the position of the lock along the section (104) with thermal bridge rupture.

10. Opening according to claim 7 or 8, and claims 3 and 9, **characterised in that** at least one (125) of the said elements (125, 131) of said connection (124) of the screw-and-nut type is integral with the said means of positioning (117) the lock (102) via an interlocking connection (130) including at least one degree of freedom in translation on the axis of the screw-and-nut type connection.

11. Opening according to any one of claims 1 to 10, ***characterised in that*** the said section (104) with thermal bridge rupture is a section constituting the openable member (109) of the opening (101).

## Patentansprüche

1. Öffnung (101), wie Tür, Fenstertür oder dergleichen, mit einem Schloss (102), das mit einem metallischen Kopfstück (103) versehen ist, das in ein Profil (104) mit Wärmebrückenunterbrechung eingelassen ist, welches ein Außenprofil (105), ein Innenprofil (106) und isolierende Verbindungsmittel (107, 108) zur starren Verbindung zwischen dem Innen- und dem Außenprofil aufweist, wobei die beiden Profile, nämlich das Außenprofil (105) und das Innenprofil (106), und die isolierenden Verbindungsmittel (107, 108) zusammen das Profil (104) mit Wärmebrückenunterbrechung bilden,
**dadurch gekennzeichnet, dass** die Öffnung ferner aufweist:
- Befestigungsmittel (115) zum Befestigen des Schlosses an das wärmebrückenunterbrechende Profil (104) über das Kopfstück,
- isolierende Abstützmittel (116), die sich von den isolierenden Verbindungsmitteln (107, 108) zur starren Verbindung zwischen Innen- und Außenprofil unterscheiden, wobei diese zwischen dem metallischen Kopfstück (103) und den beiden Profilen, nämlich dem Außenprofil (105) und dem Innenprofil (106), des wärmebrückenunterbrechenden Profils (104) eingesetzt sind, in welchem das Schloss aufgenommen und befestigt ist, wobei die Hauptaufgabe der isolierenden Abstützmittel (116) darin liegt, die Wärmebrückenunterbrechung zwischen dem metallischen Kopfstück (103) und dem Profil (104) zu gewährleisten.

2. Öffnung nach Anspruch 1, **dadurch gekennzeichnet, dass** die Befestigungsmittel (115) zum Befestigen des Schlosses (102) über das Kopfstück (103) Mittel (120, 125) aufweisen, die in Eingriff mit zumindest einem der Profile, nämlich dem Außenprofil (105) und dem Innenprofil (106), des wärmebrückenunterbrechenden Profils (104) stehen.

3. Öffnung nach Anspruch 1 oder 2, **dadurch gekennzeichnet, dass** die Befestigungsmittel (115) zum Befestigen des Schlosses (102) über das Kopfstück (103) aufweisen:
- Positioniermittel (117) zum Positionieren des Schlosses, die entlang des wärmebrückenunterbrechenden Profils gleiten und ein Einstellmittel zum Einstellen der Position des Schlosses entlang des wärmebrückenunterbrechenden Profils bilden,
- Verbindungsmittel (118) zur starren Verbindung der Positioniermittel des Schlosses entlang des wärmebrückenunterbrechenden Profils (104) über das Kopfstück.

4. Öffnung nach Anspruch 3, **dadurch gekennzeichnet, dass** die isolierenden Abstützmittel (116), deren Hauptaufgabe darin liegt, die Wärmebrückenunterbrechung zwischen dem metallischen Kopfstück (103) und dem Profil (104) zu gewährleisten, wobei diese mit den Positioniermitteln (117) zum Positionieren des Schlosses (102) zusammenwirken, um ein Einstellmittel zum Einstellen der Position des Schlosses entlang des wärmebrückenunterbrechenden Profils (104) zu bilden, wodurch eine wärmedämmende Verbindung zwischen den beiden Profilen, nämlich dem Innenprofil (106) und dem Außenprofil (105), des wärmebrückenunterbrechenden Profils unabhängig von der Stellung des Schlosses bezüglich des letztgenannten gebildet wird.

5. Öffnung nach Anspruch 4, **dadurch gekennzeichnet, dass** die isolierenden Abstützmittel (116), deren Hauptaufgabe darin liegt, die Wärmebrückenunterbrechung zwischen dem metallischen Kopfstück (103) und dem Profil (104) zu gewährleisten, fest mit den Positioniermitteln (117) zum Positionieren des Schlosses (102) verbunden sind und mit letzteren entlang des wärmebrückenunterbrechenden Profils (104) gleitbeweglich sind.

6. Öffnung nach einem der Ansprüche 3 bis 5, **dadurch gekennzeichnet, dass** die Verbindungsmittel (118) zur starren Verbindung der Positioniermittel (117) zum Positionieren des Schlosses (102) entlang des wärmebrückenunterbrechenden Profils (104) zumindest eine Verbindung (124), wie eine Schrauben-Mutter-Verbindung, aufweisen, wodurch eine durch Reibschluss starre Verbindung des Schlosses (102) entlang des wärmebrückenunterbrechenden Profils gebildet wird.

7. Öffnung nach Anspruch 6, **dadurch gekennzeichnet, dass** zumindest eines (125) der Elemente der Schrauben-Mutter-Verbindung (124) mit dem wärmebrückenunterbrechenden Profil (104) über eine Verbindung verbunden ist, die einen translatorischen Freiheitsgrad längs des wärmebrückenunterbrechenden Profils (104) aufweist.

8. Öffnung nach Anspruch 7, **dadurch gekennzeichnet, dass** zumindest eines der Elemente (125, 131) der Schrauben-Mutter-Verbindung (124) eine Mutter (125) ist, die in Flanschform vorliegt, in einer Nut (126) des wärmebrückenunterbrechenden Profils (104) eingeschlossen ist und in dieser entlang des Profils verstellbar ist.

9. Öffnung nach einem der Ansprüche 1 bis 8, **dadurch gekennzeichnet, dass** die isolierenden Abstützmittel (116), deren Hauptaufgabe darin liegt, die Wärmebrückenunterbrechung zwischen dem metallischen Kopfstück (103) und dem Profil (104) zu gewährleisten, wobei die Befestigungsmittel (115) zum Befestigen des Schlosses (102) über das Kopfstück (103) miteinander zusammenwirken, um eine gleichzeitige Verlagerung der isolierenden Abstützmittel (116), deren Hauptaufgabe darin liegt, die Wärmebrückenunterbrechung zwischen dem metallischen Kopfstück (103) und dem Profil (104) zu gewährleisten, der Befestigungsmittel (115) zum Befestigen des Kopfstücks (103) und des Schlosses zu erlauben, um ein Einstellen der Position des Schlosses entlang des wärmebrückenunterbrechenden Profils (104) zu ermöglichen.

10. Öffnung nach Anspruch 7 oder 8 und den Ansprüchen 3 und 9, **dadurch gekennzeichnet, dass** zumindest eines (125) der Elemente (125, 131) der Schrauben-Mutter-Verbindung (124) fest mit den Positioniermitteln (117) zum Positionieren des Schlosses (102) verbunden ist, und zwar über eine Steckverbindung (130) mit zumindest einem translatorischen Freiheitsgrad entlang der Achse der Schrauben-Mutter-Verbindung.

11. Öffnung nach einem der Ansprüche 1 bis 10, **dadurch gekennzeichnet, dass** das wärmebrückenunterbrechende Profil (104) ein Profil als Bestandteil des Schließteils (109) für die Öffnung (101) ist.
